# EUROPÄISCHE PATENTSCHRIFT

(11) **EP 0 107 042 B1**
(45) Veröffentlichungstag und Bekanntmachung des Hinweises auf die Patenterteilung: **07.01.1987**
(21) Anmeldenummer: 83109377.8
(22) Anmeldetag: 21.09.1983
(51) Int. Cl.: G08B 13/18

(54) **Infrarot-Detektor zur Feststellung eines Eindringlings in einen Raum**
Infrared detector for spotting an intruder in an area
Détecteur infra-rouge pour déterminer un intrus dans une zone

(30) Priorität: 01.10.1982 CH 5795/82
(43) Veröffentlichungstag der Anmeldung: 02.05.1984
(73) Patentinhaber: CERBERUS AG, CH-8708 Männedorf (CH)
(72) Erfinder: Pfister, Gustav Rolf, Dr.sc.nat., Dipl.Phys., CH-8707 Uetikon (CH); Wägli, Peter, Dr. phil., Dipl.Phys., CH-8646 Wagen (CH)
(74) Vertreter: Tiemann, Ulrich, Dr.-Ing.

## Beschreibung

Die Erfindung betrifft einen passiven Infrarot(lR)-Detektor nach dem Oberbegriff des Patentanspruchs 1.

In der US-PS 4342987 ist ein Intrusionsdetektionssystem mit einem solchen Detektor zur optischen Überwachung eines Bereiches beschrieben, bei dem ein Alarm ausgelöst wird, wenn sich ein Eindringling durch den überwachten Bereich bewegt. Das System umfasst einen passiven Infrarot-Detektor mit einem Sonsorelement, das mindestens zwei getrennte gegenüber Infrarot-Strahlung empfindliche Bereiche aufweist, wobei Infrarot-Strahlung, die von einem Eindringling ausgeht, der eine von seiner Umgebungstemperatur abweichende Temperatur aufweist, nacheinander auf die beiden Sensorbereiche fällt. Der passive Infrarot-Detektor weist eine Optik zur Fokussierung der von dem Eindringling ausgehenden Infrarotstrahlung auf das Sensorelement, sowie eine zur Überwachung des von dem Sensorelement abgegebenen elektrischen Signales dienende Auswerteschaltung auf.

Ein Nachteil des vorstehend beschriebenen und der anderen bekannten Infrarot-Detektoren besteht darin, dass die verwendeten, breitbandig empfindlichen Sensorelemente, wie pyroelektrische Kristalle oder Polymere, Bolometer oder Thermoelemente auf elektromagnetische Strahlung im gesamten Wellenlängenbereich ansprechen. Daraus ergibt sich, dass auch Signale erzeugt werden, die von IR-Strahlung herrühren, welche nicht von Eindringlingen erzeugt werden. Solche Fehlalarme müssen in einem guten Überwachungssystem möglichst verhindert werden.

Es wurde daher immer wieder nach Möglichkeiten gesucht, die passiven IR-Detektoren sicherer gegen Fehlalarme zu machen. In der DE-B-2103909 ist beispielsweise eine solche Überwachungseinrichtung beschrieben, bei der eine ausreichende Deckung eines besonders grossen Gesamtbereichs mittels jeweils nur eines Fühlerelementes erreicht wird, weiches dann ein deutlich unterscheidbares Ausgangssignal liefert, wenn ein Eindringling die Grenze des Deckungsbereichs überschreitet; dies wird dadurch erreicht, dass mehrere reflektierende Flächen so angeordnet sind, dass durch sie die aus mehreren, voneinander getrennten Sichtfeldern kommende IR-Strahlung auf das Fühlerelement gerichtet wird.

Zur Vermeidung von Fehlalarmen durch elektromagnetische Strahlung, welche in einem Wellenlängenbereich liegt, der nicht demjenigen eines schwarzen Körpers (Eindringling) im Temperaturbereich 0-40°C entspricht, wird das Strahlungseintrittsfenster der IR-Detektoren mit einem optischen Filter vom Durchlassbereich 4-20µm überdeckt. Dadurch wird insbesondere sichtbares Licht abgeblockt. Weiter wird das vom Sensor abgegebene Signal über einen Wechselstromverstärker verstärkt, welcher so ausgelegt ist, dass nur Signale in dem Frequenzbereich verstärkt werden, der dem Durchgang eines Eindringlings durch die verschiedenen Zonen des zu überwachenden Raumes entspricht. Dieser Frequenzbereich liegt vorzugsweise zwischen 0,1 und 10 Hz.

Zur Erfassung von Eindringlingen in einen zu überwachenden Raum ist es erforderlich, den ganzen Raum zu erfassen, d.h. sowohl den Nahals auch den Fernbereich, um zu vermeiden, eine Vielzahl von Detektoren anbringen zu müssen. Aus der US-A-3480473 ist ein passiver IR-Detektor bekannt, bei welchem die IR-Strahlung über ein zylinderförmig um den IR-Sensor angeordnetes feines Gitter auf den IR-Sensor fällt. Dadurch ist eine Rundumüberwachung möglich und eine Unterscheidung von Hintergrundstrahlung, da ein sich bewegender, IR-Strahlung aussendender Körper ein elektrisches Wechselsignal erzeugt. Zur Unterscheidung eines sich bewegenden, IR-Strahlung aussendenden Körpers von Hintergrundstrahlung wird allgemein der zu überwachende Raum, beispielsweise durch eine Zonenoptik, in fächerförmige Überwachungsbereiche aufgeteilt.

Bei dem IR-Detektor der US-A-3829693 sind als IR-Sensoren Thermoelemente (oder Thermistoren oder pyroelektrische Detektoren) in verschiedenen Säulen so angeordnet, dass Elemente der gleichen Säule gleiche Polarität aufweisen, sich jedoch von der Polarität benachbarter Säulen unterscheiden, so dass ein bewegter, IR-Strahlung aussendender Körper ein Wechselstromsignal erzeugt. Der IR-Detektor weist zur Fokussierung der IR-Strahlung auf den IR-Sensor zwei optische Systeme mit unterschiedlicher Brennweite auf, wobei beispielsweise ein hinter dem IR-Detektor angeordneter Spiegel, der eine grössere Brennweite hat als eine vor dem IR-Detektor angeordnete Germaniumlinse, welche den Nahbereich abdeckt, zur Erhöhung der Fernempfindlichkeit dient.

Aus der EP-C-25983 ist ein IR-Bewegungsmelder bekannt, bei welchem zur Reduzierung der Empfindlichkeit gegenüber glasdurchdringender elektromagnetischer Strahlung das vor dem Eingang des IR-Detektors liegende optische Filter mit einer Wärmesenke in Gestalt eines massiven Metallkörpers verbunden ist. Diese Anordnung bewirkt zwar eine Unterdrückung der sekundären IR-Strahlungsquelle, kann aber nicht Fehlalarme durch Wärmeturbulenzen im Raum verhindern, da diese Turbulenzen Strahlung im Bereich 4 bis 20gm ausstrahlen, also auch derjenigen von Eindringlingen entsprechen.

In IR-Detektoren werden auch Differentialelemente angewendet, d. h. die Raumzonen werden auf zwei eng benachbarte Sensorelemente abgebildet (z.B. zwei auf demselben Element aufgebrachte Elektroden), welche dann mit einem Differenzverstärker verbunden sind. Ein solcher Sensor ist beispielsweise in der US-A-3839640 beschrieben. Im Nahbereich sind die auf die einzelnen Elemente abgebildeten Zonen überlappend, d.h. Turbulenzen erzeugen auf beiden Elementen die gleichen elektrischen Signale, d.h. der Differenzverstärkerausgang bleibt unverändert. Mit diesen Differenzelementen gelingt es also, die Turbulenzen, welche nur störend sind, wenn sie im Nahbereich des Detektors auftreten, erfolgreich zu unterdrücken. Gleichzeitig ist damit aber auch die Empfindlichkeit auf sich im Nahbereich bewegende Objekte stark reduziert oder nicht erkennbar, wie das bei Turbulenzen der Fall ist. Mit anderen Worten: Einbrecher, die sich sehr nahe am Detektor befinden, können nicht erfasst werden; ebenso können Sabotageakte, wie z. B. Abdecken, Übersprayen o. ä., nicht erkannt werden.

Aus der EP-C-23354 ist ein Pyrodetektor mit zwei pyroelektrischen Sensoren bekannt, von denen sich der eine im Brennpunkt eines IR-Strahlung reflektierenden Hohlspiegels befindet, während der andere zur Kompensation der insbesondere von der Abdeckung stammenden IR-Strahlung dienende Sensor ausserhalb des Brennpunktes angeordnet ist.

Die verschiedenen bekannten Massnahmen zur Unterdrückung von Fehlalarmen sind wohl wirksam, umfassen aber nur einen Teil des Fehlalarmproblems und ganz besonders auch des Sabotageproblems. Das letztere Problem bezieht sich auf das mutwillige Abdecken des Eintrittsfensters durch einen Gegenstand, z. B. Hut oder Brett, oder durch Aufsprühen eines durchsichtigen Lackes, welcher die für die Detektion von Eindringlingen notwendige IR-Strahlung im Wellenlängenbereich von 4-20gm absorbiert. Dadurch wird der Detektor blind gemacht, und somit können Eindringlinge nicht mehr festgestellt werden.

Ein weiteres bis jetzt in der Literatur noch nicht beschriebenes Problem besteht darin, dass heutige IR-Detektoren ein Signal/Rausch-Verhältnis (S/N) von etwa 10 haben müssen, bevor der Detektor Alarm anzeigt. Dieses Verhältnis musste so hoch gewählt werden, um die Zahl der Fehlalarme zu reduzieren, die durch das Detektorrauschen verursacht werden. Ein Signal/Rausch-Verhältnis S/N - 10 hat nun aber für das Erfassen von Eindringlingen ganz erhebliche Nachteile, da das durch das Objekt erzeugte Signal proportional zur Temperaturdifferenz zwischen Objekt und Hintergrund ist. Ausserdem ist das Signal bei den heutzutage verwendeten pyroelektrischen Sensorelementen proportional zur Geschwindigkeit, mit der sich das Objekt durch den zu überwachenden Raum bewegt. Wegen dieses zur Unterdrückung von Fehlalarmen erforderlichen hohen Signal/ Rausch-Verhältnisses ist es schwierig, Eindringlinge, die sich sehr langsam bewegen oder/und die durch geeignete Kleidung die Temperaturdifferenz zur Umgebung verkleinern, zu erfassen.

Der Erfindung liegt die Aufgabe zugrunde, die Nachteile der bekannten IR-Detektoren zu vermeiden und einen IR-Detektor mit erhöhter Zuverlässigkeit, d. h. erhöhter Detektionswahrscheinlichkeit bei reduzierter Fehlalarmfälligkeit zu schaffen. Eine weitere Aufgabe der Erfindung ist es, einen IR-Detektor zu schaffen, dessen elektrische Schaltung es ermöglicht, Fehlalarme, die durch Wärmeturbulenz und elektronisches Rauschen erzeugt werden, zu unterdrücken und auch langsam bewegte Objekte mit kleiner Temperaturdifferenz zum Hintergrund zu erfassen. Ferner ist es Aufgabe der Erfindung, einen IR-Detektor zu schaffen, dessen Auswerteschaltung auswertbare Signale erzeugt, die es gestatten, die Alarmschwelle weit unterhalb des bisherigen Signal/Rausch-Verhältnis von 10 anzusetzen, ohne die Fehlalarmunterdrückung negativ zu beeinflussen. Eine weitere Aufgabe besteht darin, einen IR-Detektor zu schaffen, bei dem Sabotageakte, wie Abdecken der Eingangsoptik mit IR-undurchlässigen Materialien (z. B. Papier, Glas oder Spraylacks), erkannt werden und bei dem von Warmluftturbulenz unterscheidbare Signale erhalten werden.

Diese Aufgabe wird erfindungsgemäss nach dem kennzeichnenden Teil von Patentanspruch 1 dadurch gelöst, dass das Ausgangssignal eines IR-Detektors der eingangs erwähnten Art nicht nur nach seiner Amplitude, sondern auch nach seiner Ähnlichkeit mit einem Referenzsignal ausgewertet wird. Dazu werden in einem Festwertspeicher Referenzsignale abgespeichert, welche den Signalen entsprechen, die von einem Objekt erzeugt werden, welches sich mit verschiedenen Geschwindigkeiten durch den Überwachungsbereich der Optik bewegt. Jedes Signal des IR-Detektors wird dann mit den Referenzsignalen korreliert und ein Alarm wird ausgelöst, wenn die Ähnlichkeit mit einer oder mehreren Referenzsignalen einen vorgegebenen Wert überschreitet und gleichzeitig die Amplitude grösser als ein festgesetzter Schwellwert ist. Da auch bei verrauschten Eingangssignalen (S/N - 1) noch hohe Ähnlichkeiten auftreten, wird dadurch eine starke Verbesserung der Detektions-Wahrscheinlichkeit erreicht.

Gemäss einer Ausgestaltung des erfindungsgemässen passiven IR-Detektors wird das Referenzsignal mit dem Signal verglichen, das von einer zweiten Optik, deren Überwachungsbereich von dem der ersten Optik verschieden ist, in Verbindung mit einem zweiten Detektor gewonnen wird; vorzugsweise überwacht die zweite Optik dabei nur den Nahbereich des Melders.

Gemäss einer bevorzugten Ausführungsform des erfindungsgemässen IR-Detektors weist das zweite Sensorelement eine Optik auf, deren Brennweite so eingerichtet ist, dass der Nahbereich (d. h. Gehäuse, Fenster) auf das Sensorelement abgebildet wird im Gegensatz zu der ersten Optik, welche weit entfernte Objekte auf das erste Sensorelement abbildet.

Gemäss einer weiteren bevorzugten Ausführungsform des erfindungsgemässen IR-Detektors besteht die zweite Optik aus Lochblenden oder Spiegelsegmenten, welche bewirken, dass sich die Überwachungsbereiche nur in unmittelbarer Meldernähe überschneiden.

Bei einer weiteren bevorzugten Ausführungsform des erfindungsgemässen IR-Detektors wird der Vergleich nur mit festgespeicherten Referenzen bewerkstelligt, um eine Steigerung der Detektionswahrscheinlichkeit zu erreichen, wobei für die Turbulenzunterdrückung ein differentielles Sensorelement verwendet wird. In diesem Fall ist ein zweites Sensorelement überflüssig.

Im folgenden wird die Erfindung anhand der Zeichnungen beispielsweise näher erläutert. Es zeigen:
Figur 1: ein Blockschaltbild einer Ausführungsform eines erfindungsgemässen IR-Detektors,
Figur 2: die Auftretenswahrscheinlichkeit einer bestimmten Amplitude für verschiedene Ereignisse,
Figur 3: die Auftretenswahrscheinlichkeit einer bestimmten Ähnlichkeit eines am IR-Detektor auftretenden Signals mit einem der abgespeicherten Referenzsignale für verschiedene Ereignisse,
Figur 4: die Auftretenswahrscheinlichkeit einer bestimmten Ähnlichkeit zwischen den beiden Signalen, welche von den beiden verschiedenen Optiken für verschiedene Ereignisse erzeugt werden und
Figur 5: die Ähnlichkeit zwischen den beiden Signalen als Funktion des Abstandes vom Melder für verschiedene Ereignisse.

In dem in Figur 1 dargestellten Blockschaltbild weist der IR-Detektor ein erstes Sensorelement 11 auf, das von einer ersten Optik 0₁ mit einer bestimmten Brennweite mit IR-Strahlung aus dem zu überwachenden Raum beaufschlagt wird. Das erste Sensorelement 11 gibt in Abhängigkeit vom Pegel der darauf auftreffenden IR-Strahlung ein elektrisches Signal ab, das von einem ersten Verstärker 21 verstärkt wird. Das verstärkte Signal wird einem ersten Analog/Digital-Wandler 31 zugeführt, welcher das am Eingang anliegende Analogsignal in ein Digitalsignal S, umwandelt und einem Korrelator K, in welchem es mit Referenzsignalen verglichen wird und einem Schwellwertdetektor 42, in dem die Höhe der Amplitude ermittelt wird, zuführt. Dem Korrelator K und dem Schwellwertdetektor 42 ist eine Alarmstufe A nachgeordnet, die ein Alarm/Sabotage-Signal in Abhängigkeit von der von dem Korrelator K ermittelten Korrelation C und der Amplitude des Signals S₁ abgibt.

Als Referenzsignale dienen dem Korrelator K die in einem Festwertspeicher FS abgespeicherten Signale Rᵢ...Rₙ, die verschiedenen Objektgeschwindigkeiten entsprechen.

Typischerweise erzeugt ein Objekt, welches sich durch einen Überwachungsbereich bewegt, eine Folge von positiven und negativen Signalpulsen, wobei beispielsweise der positive Puls der Bewegung in die überwachte Zone hinein, der negativ gehende Puls der Bewegung aus der überwachten Zone hinaus entspricht, wie es beispielsweise in der GB-A-2047886 beschrieben ist. Die Höhe und Breite der Pulse sind von der Bewegungsgeschwindigkeit und vom Temperaturunterschied vom Objekt zur Hintergrundtemperatur abhängig. Als Referenzsignale können nun Pulsfolgen gewählt werden, welche z. B. verschieden typischen Bewegungsgeschwindigkeiten entsprechen. Es genügt aber auch, idealisierte Referenzsignale zu verwenden, z. B. sich folgende Rechteckpulse oder Pulse, welche die bekannte Gaussform haben.

Das aktuelle Signal S₁ wird nun laufend mit den im Festwertspeicher FS abgespeicherten Referenzsignalen R₁ ... Rₙ auf Ähnlichkeit geprüft. Das geschieht nach der zum Beispiel von der Radartechnik her bekannten Korrelationsmethode, nach welcher man das Integral berechnet. r(Ä) ist das abgespeicherte Referenzsignal, S(Ä) das aktuelle vom sich bewegenden Objekt erzeugte Signal, und ^{-To}/2, ^{+To}/2 sind Integrationsgrenzen, welche anhand von Experimenten optimiert werden müssen. C(t) ist ein Mass für die Ähnlichkeit der beiden Signale r und S, welche als Korrelation von r und S bekannt ist. (Vergleiche z.B. Introduction to Radar Systems Mc Graw Hill 1962/1980 von M.J.Skolnik). Alarm wird dann ausgelöst, wenn die Korrelation C(t) sowie die Amplitude a(t) im Laufe der Zeit einen bestimmten, vorgegebenen Wert überschreitet. Mit anderen Worten, man setzt in dem erfindungsgemässen Verfahren für die Alarmauslösung zusätzlich eine Schwelle für die Ähnlichkeit von Signalen nebst deren Amplituden. Der Ähnlichkeitsvergleich hat den Vorteil, dass auch bei stark verrauschten Eingangssignalen (Signal/Rausch-Verhältnis - 1), welche bei der konventionellen Methode nicht mehr ausgewertet werden können, eine Korrelation C(t) eindeutig berechnet und mit dem Schwellwert verglichen werden kann. Durch diese Zweikriterienauswertung kann bei vorgegebener Fehlalarmrate die Detektionswahrscheinlichkeit wesentlich vergrössert werden.

Die erhaltenen Resultate sind in den Figuren 2 und 3 veranschaulicht. In Figur 2 ist die gemessene Auftretenswahrscheinlichkeit W_{A} einer bestimmten Amplitude A (in relativen Einheiten) für verschiedene vom Sensorelement 11 abgegebene aktuelle Signale S₁ in logarithmischer Darstellung aufgetragen. W_{A} wurde experimentell bestimmt, indem die Signale verschiedener nominell gleicher Ereignisse nochmals gemessen wurden. W_{A} bezeichnet dann die Wahrscheinlichkeit, dass ein vorgegebenes Signal für ein vorgegebenes Ereignis auftritt. Es bedeuten in Fig. 2: R = elektronisches Rauschen; LE = langsame Schrittgeschwindigkeit, kleiner Temperaturkontrast zur Umgebung; T = Turbulenz im Nahbereich; SE = normale Schrittgeschwindigkeit, Temperaturkontrast AZ zum Hintergrund = 2°.

Daraus ist ersichtlich, dass bei der bisher üblichen Alarmschwelle von S/N = 10 die Detektionswahrscheinlichkeit ungenügend ist und dass immer noch eine hohe Fehlalarmwahrscheinlichkeit durch Warmluftturbulenz existiert. Insbesondere aber werden auch Eindringlinge mit kleinen Schrittgeschwindigkeiten und kleiner Temperaturdifferenz zur Umgebung nicht erfasst.

In der Figur 3 ist die gemessene Auftretenswahrscheinlichkeit W_{c} der maximalen erzielten Korrelation C (Ähnlichkeit) eines Signals S, mit den abgespeicherten Referenzsignalen R, ... Rₙ aufgetragen (je grösser der Wert von C desto grösser ist die Ähnlichkeit des aktuellen Signals S, mit dem Referenzsignal (R, ... Rₙ). Wie aus der Figur 3 zu ersehen ist, werden die durch einen echten Einbruch hervorgerufenen Signale zu grossen Ähnlichkeitswerten verschoben und von den Fehlalarmen getrennt.

Soll die Turbulenz stärker unterdrückt werden, so kann ein differentieller Detektor angewendet werden, der die aus dem Nahbereich stammenden Signale unterdrückt. Auf diese Weise wird eine sehr hohe Fehlalarmunterdrückung bei stark erhöhter Detektionswahrscheinlichkeit (Eindringlinge mit kleinen Schrittgeschwindigkeiten und kleiner Temperaturdifferenz zur Umgebung werden nun erfasst) erreicht, wenn die Alarmschwelle in der Amplitude beispielsweise auf einen Wert von S/N = 2 und in der Ähnlichkeit beispielsweise auf einen Wert C = 0,7 gelegt wird. Hier eignen sich insbesondere auch Differentialsensoren gemäss EP-A-0086369 (veröffentlicht am 24.8.1983), die für hohe Frequenzen unbalanciert sind.

In den Figuren 4 und 5 ist die Funktionsweise erläutert, wenn ein weiteres Signal S₂, das von einem zweiten Sensorelement 12 stammt, das z. B. mit einer Optik 0₂, die eine Lochblende aufweist, ausgerüstet ist, welche gewährleistet, dass sich der Überwachungsbereich der beiden Sensorelemente nur in unmittelbarer Meldernähe überlappt. Dieses Signal wird ebenfalls zuerst durch einen zweiten Verstärker 22 verstärkt, dann in einem zweiten Analog/Digital-Wandler 23 in digitale Form umgewandelt. Das Signal S₂ wird schliesslich dem Korrelator K zugeführt (Fig. 1).

Die beiden Sensorelemente 11, 12 befinden sich gemäss einer bevorzugten Ausführungsform des erfindungsgemässen passiven Infrarot-Detektors auf einem Chip und sind gemäss einer Ausgestaltung in einem Gehäuse angeordnet.

In dem Korrelator K wird das aktuelle, vom ersten Sensorelement 11 erhaltenen Signal S, laufend mit Festwertspeicher FS gespeicherten Referenzsignalen R, ... Rₙ und dem aktuellen von dem zweiten Sensorelement 12 erhaltenen Signal S₂ verglichen.

In der Figur 4 ist die Korrelation C (schematische Ähnlichkeit) der Signale S₁ und S₂ als Funktion des Abstandes Z vom Detektor 11, 12 für zwei verschiedene Ereignisse wie Abdecken mit nicht IRtransparentem Material, also ein Sabotageereignis S und Warmluftturbulenzen T aufgetragen. Wie aus der Figur 4 zu entnehmen ist, erreicht die Korrelation C (Ähnlichkeit) nur in unmittelbarer Meldernähe hohe Werte und die Werte sind für die beiden Ereignisse S und T verschieden.

In Figur 5 sind zur weiteren Erläuterung dieses Sachverhaltes die Auftretenswahrscheinlichkeit W_{c} für die Korrelation (Ähnlichkeit) der beiden Signale S₁ und S₂ für verschiedene Ereignisse aufgetragen. Es bedeuten: R = elektronisches Rauschen und/oder Durchschreiten des Überwachungsbereiches in grossem Abstand vom Melder; T = Warmluftturbulenz und S = Abdecken, Übersprayen im Nahbereich (Sabotageereignis).

Wie aus der Figur 5 zu entnehmen ist, treten drei Ähnlichkeitsbereiche auf, die ein Unterscheiden der Ereignisse erlauben und so eine Identifikation von Sabotage ermöglichen.

## Patentansprüche

1. Passiver Infrarot(IR)-Detektor zur Feststellung eines Eindringlings, der eine von seiner Umgebungstemperatur abweichende Temperatur aufweist, mit mindestens einem zur Erzeugung eines elektrischen Signals in Abhängigkeit von einer darauf auftreffenden IR-Strahlung dienenden Sensorelement (11) und mindestens einer zur Fokussierung der von dem Eindringling ausgehenden IR-Strahlung auf das Sensorelement (11) dienenden Optik, welche aus mehreren bestimmten, voneinander getrennten Sichtfeldern kommende IR-Strahlung auf das Sensorelement (11) richtet, sowie einer zur Überwachung des von dem Sensorelement (11) abgegebenen elektrischen Signals dienenden Auswerteschaltung (K, A), die ein von Bewegungen des Eindringlings verursachten Änderungen der auftreffenden Strahlung abhängiges Ausgangssignal abgibt, dadurch gekennzeichnet, dass die Auswerteschaltung (K, A) einen Korrelator (K), in welchem das aktuelle, vom Sensorelement (11) erhaltene Signal (Sᵢ) laufend mit in einem Festwertspeicher (FS) gespeicherten Referenzsignalen (R, ... Rₙ), welche typischen Bewegungsabläufen von Eindringlingen entsprechen, verglichen wird, und welcher ein Ausgangssignal abgibt, welches der Korrelation (C) von aktuellem Signal (S₁) und Referenzsignal (R₁ ... Rₙ) entspricht, und eine dem Korrelator (K) nachgeschaltete Alarmstufe (A) aufweist, welche so eingerichtet ist, dass sie ein Alarmsignal abgibt, wenn die Korrelation (C) und die Amplitude des Signals (S₁) gleichzeitig einen vorbestimmten Wert überschreiten.

2. IR-Detektor gemäss Patantanspruch 1, dadurch gekennzeichnet, dass er ein erstes Sensorelement (11) mit einer ersten Optik (O₁) und ein zweites Sensorelement (12) mit einer zweiten Optik (O₂) aufweist, wobei die beiden Optiken (O₁, O₂) so eingerichtet sind, dass sich ihre Überwachungsbereiche nur in unmittelbarer Meldernähe überlappen, dass der Korrelator (K) so eingerichtet ist, dass er das aktuelle, vom ersten Sensorelement (11) erhaltene Signal (S₁) laufend mit in dem Festwertspeicher (FS) gespeicherten Referenzsignalen (R₁ ... Rₙ) und dem aktuellen vom zweiten Sensorelement (12) erhaltenen Signal (S₂) vergleicht.

3. IR-Detektor gemäss Patentanspruch 2, dadurch gekennzeichnet, dass die Alarmstufe (A) so eingerichtet ist, dass sie ein Störungssignal abgibt, wenn die Korrelation (C) zwischen dem vom ersten Sensorelement (11) erhaltenen Signal (S₁) und dem vom zweiten Sensorelement (12) erhaltenen Signal (S₂) einen vorgegebenen, ersten Schwellenwert, vorzugsweise 0,35, überschreitet.
IR-Detektor gemäss Patentanspruch 3, dadurch gekennzeichnet, dass die Alarmstufe (A) so eingerichtet ist, dass sie ein Alarmsignal abgibt, wenn die Korrelation (C) zwischen dem vom ersten Sensorelement (11) erhaltenen Signal (S₁) und dem vom zweiten Sensorelement (12) erhaltenen Signal (S₂) einen vorgegebenen, zweiten Schwellenwert, vorzugsweise 0,7, überschreitet.

5. IR-Detektor gemäss einem der Patentansprüche 1 und 2, dadurch gekennzeichnet, dass die Alarmstufe (A) so eingerichtet ist, dass sie ein Alarmsignal abgibt, wenn die Korrelation (C) zwischen dem vom ersten Sensorelement (11) erhaltenen Signal (S₁) und mindestens einem Referenzsignal (R₁ ... Rₙ) aus dem Festwertspeicher (FS) einen vorgegebenen Schwellenwert, vorzugsweise den Wert 0,7 und gleichzeitig die Amplitude des Signals (S₁) einen vorgegebenen Schwellenwert, vorzugsweise zweimal den rms-Wert des Rauschens, überschreitet.

6. IR-Detektor gemäss einem der Patentansprüche 1 bis 5, dadurch gekennzeichnet, dass der Festwertspeicher (FS) Referenzsignale (R₁ ... Rₙ) gespeichert enthält, die Eindringlingen mit unterschiedlichen Bewegungsgeschwindigkeiten entsprechen.

7. IR-Detektor gemäss einem der Patentansprüche 1 bis 6, dadurch gekennzeichnet, dass als Sensorelement (11, 12) ein Differentialelement vorgesehen ist.

8. IR-Detektor gemäss-einem der Patentansprüche 2 bis 7, dadurch gekennzeichnet, dass die Optik 0₁ des ersten Sensorelementes (11) so eingerichtet ist, dass sie den zu überwachenden Raum in mehreren aktiven Zonen überwacht und dass die Optik O₂ des zweiten Sensorelementes (12) so eingerichtet ist, dass sie nur ein derselben zugeordnetes Strahlungseintrittsfenster abbildet.

9. IR-Detektor gemäss Patentanspruch 8, dadurch gekennzeichnet, dass die Optik O₂ des zweiten Sensorelementes (12) aus einer Lochblende besteht, so dass gewährleistet ist, dass sich die Überwachungsbereiche der beiden Sensorelemente (11, 12) nur in unmittelbarer Meldernähe überlappen.

10. IR-Detektor gemäss Patentanspruch 9, dadurch gekennzeichnet, dass die Optik O₂ aus Spiegelelementen besteht.

11. IR-Detektor gemäss einem der Patentansprüche 9 und 10, dadurch gekennzeichnet, dass sich die beiden Sensorelemente (11, 12) auf einem Chip befinden.

12. IR-Detektor gemäss einem der Patentansprüche 2 bis 11, dadurch gekennzeichnet, dass sich die beiden Sensorelemente (11, 12) in einem Gehäuse befinden.

## Claims

1. Passive Infrared (lR) detector for determining the presence of an intruder possessing a temperature differing from the ambient temperature comprising at least one sensor element (11) for generating an electrical signal as a function of infrared radiation impinging upon said sensor element (11) and at least one optical system for focussing the infrared radiation emitted by the intruder upon said sensor element (11), said optical system imaging infrared radiation upon said sensor element (11) which emanates from a number of predetermined seperate fields of view, and an evaluation circuit (K, A) for monitoring the electrical signals delivered by said sensor element (11) dependent upon changes in the impinging radiation caused by the movement of the intruder, characterized in that said evaluation circuit (K, A) comprises a correlator (K), said correlator (K) continuously comparing the actual signal (S₁) from said sensor element (11) with reference signals (R₁ ... Rₙ) stored in a storage means (FS) and which are representative of typical movement patterns of intruders, said correlator (K) delivering an output signal corresponding to the correlation (C) of the actual signal (S,) and the reference signal (Rᵢ ... Rₙ) and that said evaluation circuit (K, A) further comprises an alarm stage (A) arranged in circuit after the correlator (K) and structured such that it delivers an alarm signal when the correlation (C) and the amplitude of the actual signal (Sᵢ) simultaneously exceed a predetermined value.

2. IR detector according to patent claim 1, characterized in that it comprises a first sensor element (11) with a first optical system (O₁) and a second sensor element (12) with a second optical system (O₂) both of said optical systems (O₁, O₂) being structured that monitoring regions thereof only overlap in close proximity to the detector and said correlator (K) being structured such that it continuously compares the actual signal (Sᵢ) from the first sensor element (11) with reference signals (R₁ ... Rₙ) stored in the storage means (FS) and the actual signal (S₂) from the second sensor element (12).

3. IR detector according to patent claim 2, characterized in that the alarm stage (A) is structured such that it delivers a disturbance signal when the correlation (C) between the actual signal (Sᵢ) received from the first sensor element (11) and the actual signal (S₂) received from the second sensor element (12) exceeds a predetermined first threshold value, preferably 0,35.

4. IR detector according to patent claim 3, characterized in that the alarm stage (A) is structured such that it delivers an alarm signal when the correlation (C) between the signal (Sᵢ) received from the first sensor element (11) and the signal (S₂) received from the second sensor element (12) exceeds a predetermined second threshold value, preferably 0,7.

5. IR detector according to anyone of patent claims 1 and 2, characterized in that the alarm stage (A) is structured such that it delivers an alarm signal when the correlation between the signal (Sᵢ) received from the first sensor element (11) and at least one reference signal (Rᵢ ... Rₙ) from the storage means (FS) exceeds a predetermined threshold value, preferably the value 0.7, and at the same time the amplitude of the signal (S₁) exceeds a predetermined threshold value, preferably twice the rms-value of the noise.

6. IR detector according to anyone of the patent claims 1 to 5, characterized in that the storage means (FS) stores reference signals (Rᵢ ... Rₙ) corresponding to intruders with different speeds of movements.

7. IR detectors according to anyone of the patent claims 1 to 6, characterized in that as sensor element (11,12) is provided a differential element.

8. IR detectors according to anyone of the patent claims 2 to 7, characterized in that the optical system (O₁) of the first sensor element (11) is structured such that it monitors the room to be monitored in a number of active zones and that the optical system (0₂) of the second sensor element (12) is structured that it only images the radiation inlet window.

9. IR detector according to patent claim 8, characterized in that the optical system O2 of the second sensor element (12) consists of an apertured diaphragm which ensures that the monitoring region of both sensor elements (11, 12) only overlap near to the detector.

10. IR detector according to patent claim 9, characterized in that the optical system O2 consists of mirror elements.

11. IR detector according to any of the patent claims 9 and 10, characterized in that both of said sensor elements (11, 12) are located upon a chip.

12. IR detector according to any of the patent claims 2 through 11, characterized in that both of said sensor elements (11, 12) are arranged in a housing.

## Revendications

1. Détecteur infrarouge (IR) passif pour déterminer la présence d'un intrus qui possède une température qui s'écarte de la température de son environnement, avec au moins un élément-détecteur (11) servant à produire un signal électrique en fonction d'un rayonnement IR incident, et avec une optique qui sert à focaliser sur l'élément-détecteur (11) le rayonnement IR émis par l'intrus et qui dirige sur l'élément-détecteur (11) le rayonnement IR provenant de plusieurs champs de vision déterminés et séparés l'un de l'autre, ainsi qu'avec un circuit d'évaluation (K, A) qui sert à surveiller le signal électrique émis par l'élément-détecteur (11) et qui émet un signal de sortie qui dépend des modifications du rayonnement incident qui sont dues aux mouvements de l'intrus, caractérisé par le fait que le circuit d'évaluation (K, A) comporte un corrélateur (K) dans lequel on compare en permanence le signal (Si) actuel, reçu par l'élément-détecteur (11) avec des signaux de référence (R₁ ... Rₙ) mémorisés dans une mémoire morte et qui correspondent à des mouvements types exécutés par des intrus, lequel corrélateur émet un signal qui correspond à la corrélation (C) entre signal actuel (Si) et signal de référence (Rᵢ ... Rₙ), ainsi qu'un étage d'alarme (A) monté en aval du corrélateur et agencé de telle manière qu'il émet une alarme lorsque, en même temps, la corrélation (C) et l'amplitude du signal (Si) dépassent une valeur prédéterminée.

2. Détecteur IR selon la revendication 1, caractérisé par le fait qu'il comporte un premier élément-détecteur (11) avec une première optique (Oᵢ) et un second élément-détecteur (12) avec une seconde optique (O₂), les deux optiques (O₁, O2) étant agencées de telle façon que leurs champs de surveillance ne se chevauchent que dans le voisinage immédiat du dispositif de signalisation, que le corrélateur (K) est agencé de telle façon qu'il compare en permanence le signal actuel (Si) obtenu du premier élément-détecteur (11) avec des signaux de référence (Rᵢ ... Rₙ) mémorisés dans la mémoire morte (FS) et avec le signal actuel (S₂) qui est obtenu du second élément-détecteur (12).

3. Détecteur IR selon la revendication 2, caractérisé par le fait que l'étage d'alarme (A) est agencé de telle façon qu'il émet un signal de dérangement lorsque la corrélation (C) entre le signal (S₁) obtenu du premier élément-détecteur (11) et le second signal (S₂) obtenu du second élément-détecteur (12), dépasse une première valeur de seuil prédéterminée, de préférence 0,35.

4. Détecteur IR selon la revendication 3, caractérisé par le fait que l'étage d'alarme (A) est agencé de telle façon qu'il émet un signal d'alarme lorsque la corrélation entre le signal (Si) obtenu du premier élément-détecteur (11) et le signal (S₂) obtenu du second élément-détecteur (12) dépasse une seconde valeur de seuil prédéterminée, de préférence 0,7.

5. Détecteur IR selon l'une des revendications 1 et 2, caractérisé par le fait que l'étage d'alarme (A) est agencé de telle façon qu'il émet un signal d'alarme lorsque la corrélation (C) entre le signal (Si) obtenu du premier élément-détecteur (11) et au moins un signal de référence (R₁ ... Rₙ) de la mémoire morte (FS), dépasse une valeur de seuil prédéterminée, de préférence la valeur 0,7 et qu'en même temps l'amplitude du signal (Si) dépasse une valeur de seuil prédéterminée, de préférence deux fois la valeur de la moyenne quadratique du bruit.

6. Détecteur IR selon l'une des revendications 1 à 5, caractérisé par le fait que la mémoire morte (FS) contient, en mémoire, des signaux de référence (Rᵢ ... Rₙ), qui correspondent à des intrus ayant des vitesses de mouvement différentes.

7. Détecteur IR selon l'une des revendications 1 à 6, caractérisé par le fait qu'il est prévu, en tant qu'élément-détecteur (11, 12) un élément différentiel.

8. Détecteur IR selon l'une des revendications 2 à 7, caractérisé par le fait que l'optique O₁ du premier élément-détecteur (11) est agencée de telle façon qu'elle surveille l'espace à contrôler suivant plusieurs zones actives, et que l'optique O2 du second élément-détecteur (12) est agencée de telle façon qu'elle ne reproduit que la fenêtre d'entrée du rayonnement qui lui est associée.

9. Détecteur IR selon la revendication 8, caractérisé par le fait que l'optique O₂ du second élément-détecteur est constitué par un diaphragme à trou, en sorte que l'on est assuré que les champs de surveillance des deux éléments-détecteurs (11, 12) ne se chevauchent que dans le voisinage immédiat du dispositif de signalisation.

10. Détecteur IR selon la revendication 9, caractérisé par le fait que l'optique O₂ est constitué par des éléments de miroirs.

11. Détecteur IR selon l'une des revendications 9 et 10, caractérisé par le fait que les deux éléments-détecteurs (11, 12) se trouvent sur une même puce.

12. Détecteur IR selon l'une des revendications 2 à 11, caractérisé par le fait que les deux éléments-détecteurs (11, 12) se trouvent dans un même boîtier.
